# EUROPÄISCHE PATENTSCHRIFT

(11) **EP 1 859 912 B1**
(45) Veröffentlichungstag und Bekanntmachung des Hinweises auf die Patenterteilung: **05.08.2009**
(21) Anmeldenummer: 07009019.6
(22) Anmeldetag: 04.05.2007
(51) Int. Cl.: B27M 1/00, B44B 5/00, B44C 5/04, B44F 9/02, B27M 3/04

(54) **Verfahren und Vorrichtung zur Herstellung eines Paneels**
Process and apparatus for manufacturing a panel
Procédé et dispositif de fabrication d'un panneau

(30) Priorität: 24.05.2006 DE 102006024305
(43) Veröffentlichungstag der Anmeldung: 28.11.2007
(73) Patentinhaber: Flooring Technologies Ltd., Pieta MSD 08 (MT)
(72) Erfinder:
(74) Vertreter: Rehmann, Thorsten

(56) Entgegenhaltungen:
- EP-A- 0 345 790
- EP-A- 1 454 763
- WO-A-97/31776
- DE-A- 1 629 376
- DE-A- 2 706 538
- DE-A1-7102004 033 23
- DE-B4- 10 356 387
- US-A- 2004 086 678
- US-A1- 2003 207 083

## Beschreibung

Die Erfindung betrifft ein Verfahren zur Herstellung eines Paneels, insbesondere eines Wand-, Decken- oder Bodenpaneels aus aufgeteilten Holzwerkstoffplatten mit Seitenkanten, die auf der Ober- und/oder Unterseite ein Dekor aufweisen, das mit einem hitzeaktivierbaren Kunstharz oder einem strahlenhärtbaren Lack beschichtet ist und der Aufbau aus Holzwerkstoffplatte, Dekor und Kunstharz- oder Lackschicht untereinander verpresst ist mittels mindestens einer Prägewalze und mindestens einer Gegendruckwalze. Zudem betrifft die Erfindung eine Vorrichtung zum Durchführen eines derartigen Verfahrens.

Die Herstellung von Paneelen, insbesondere Wand-, Decken- oder Bodenpaneelen ist bekannt. Zur Herstellung wird eine Beschichtung auf eine Holzwerkstoffplatte, z.B. eine MDF- oder HDF-Platte aufgebracht. Die Beschichtungen, die hierfür verwendet werden, sind in den verschiedensten Dekoren erhältlich und zeigen beispielsweise Holzdekore, Steindekore aber auch Phantasiedekore. Damit diese Dekore einen natürlichen Werkstoff möglichst genau imitieren können, werden die Beschichtungswerkstoffe mit einer dem natürlichen Werkstoff möglichst genau entsprechenden dreidimensionalen Struktur geprägt. Das bedeutet, dass beim Vergleich des natürlichen Werkstoffs mit dem Imitat auf der Beschichtung möglichst kein Unterschied ____________ zwischen den beiden Oberflächen bestehen soll. Dies setzt voraus, dass die dreidimensionale Struktur der Oberfläche beispielsweise eines Echtholzpaneels möglichst exakt von der künstlichen Oberfläche des Beschichtungswerkstoffs nachgebildet wird. Dies bedeutet, dass die einzelnen Holzporen und das dreidimensionale Relief, das aus den Frühholz- und Spätholzunterschieden resultiert durch eine Prägung des Beschichtungswerkstoffs nachgebildet wird. Dieses ist z.B. als Prägung einer Synchronpore bekannt.

Aus der DE 103 56 387 B4 ist eine Vorrichtung und ein Verfahren zum Glätten von Oberflächen von Werkstücken aus Holz oder Holzwerkstoffen bekannt. Zur Glättung der Oberfläche wird ein beheiztes Glättwerkzeug mit einer Temperatur von 200 bis 450 ° C über die Oberfläche des Werkstückes aus Holz oder Holzwerkstoff geführt.

Die Herstellung dekorsynchroner Strukturen erfolgt in speziellen Pressen, die für jedes Dekor bzw. für jedes Struktur ein entsprechendes Pressblech bereithalten. Die Pressbleche werden Synchronbleche genannt. Mittels der Synchronbleche wird dann die Maserung an der entsprechenden Stelle des Beschichtungswerkstoffes, z.B. eines imprägnierten Papiers, eingedrückt. Für tiefe und authentische Poren werden stabile Pressen benötigt, welche einen Druck von mindestens 390 N/cm² (40 kg/cm²) ermöglichen. Je kleiner die einzudrückende Fläche ist, desto geringer kann auch der Druck sein, der für die Prägung benötigt wird. So kann z.B. eine Fuge bei Fliesenstrukturen mit einem geringeren Druck erzeugt werden als ein sog. handscraped Muster (überlagerte Struktur, z.B. eine Holzstruktur mit abgenutzter Oberfläche bei der die Höhenunterschiede von Früh- und Spätholz in die Oberfläche des Paneels eingepresst werden) auf einer größeren Fläche, da der Druck punktueller erfolgen kann. Für tiefe handscraped Muster werden sehr große Drücke, mindestens 785 N/cm² (80 kg/cm²) benötigt. Die Pressen, die es ermöglichen, mit so großen Drücken zu arbeiten, sind sehr kostenintensiv und werden deshalb nicht häufig in der Industrie genutzt. Außerdem ist die Auslastung dieser Pressen derzeit gering. Wenn sich die Porenart ändern soll, muss für diese Pressen jeweils ein neues und kostenintensives Pressblech angeschafft werden. Problematisch hieran ist, dass dies ein zeit- und kostenintensiver Vorgang ist.

Aus der WO 97/31776 A1 ist ein Verfahren bekannt, bei dem eine Struktur mittels Walzen in die Oberfläche eines Laminats geprägt wird bevor die oberste Schicht des Laminats vollständig aushärtet. Nachteilig ist, dass das Einprägen der Struktur unmittelbar nach dem Herstellen des Laminats geschehen muss, da ein nachträgliches Einprägen einer Struktur in eine vollständig ausgehärtete oberste Schicht eines Laminats nicht möglich ist.

Die EP 0 345 790 A2 offenbart ebenfalls ein Verfahren, bei dem eine Struktur mittels Walzen in die Oberfläche eines Paneels geprägt wird. Auch in dem in dieser Druckschrift vorgeschlagenen Verfahren wird die Struktur vor dem Trocknen der aufgebrachten Schichten eingeprägt. Dies muss folglich unverzüglich erfolgen. In der US 2003/0207083 A1 wird ein Verfahren vorgeschlagen, bei dem in die Oberfläche eines Paneels eine Struktur vor dem endgültigen Aushärten des Paneels eingebracht wird. Auch in diesem Fall muss folglich das Einprägen der Struktur unmittelbar nach dem Herstellen des Paneels geschehen. Eine Zwischenlagerung ist auch in diesem Fall nicht möglich.

In der EP 1 454 763 A2 wird eine Struktur während des Verpressens einer Holzwerkstoffplatte mit den auf sie aufgebrachten Schichten in ihre Oberfläche eingeprägt. Nachteilig ist, dass zum Ändern der einzuprägenden Struktur ein neues Pressblech hergestellt werden muss, das dann in die verwendete Presse eingesetzt werden muss. Dies ist kosten- und zeitintensiv.

Die DE 10 2004 033 237 A1 offenbart ein Verfahren, bei dem Dekorlaminate mit einer Oberflächenstruktur versehen werden. Dabei wird eine zur Herstellung der Dekorschicht des Laminats verwendete Druckfarbe mit einem Additiv versetzt, welches die Benetzung der gedruckten Schicht mit später aufzubringenden Tränkharzen verhindert. Diese Harze lagern sich somit nur in Bereichen der Laminatoberfläche an, die nicht mit der mit dem Additiv versetzten Druckfarbe bedruckt wurden. Nachteilig ist, dass auch in diesem Fall das Herstellen der Struktur während des Herstellungsvorganges des Paneels erfolgen muss. Soll die herzustellende Struktur nicht dem Druckbild nur einer Farbe folgen, was beispielsweise bei Holzdekoren in der Regel der Fall ist, ist hier eine zusätzliche, gegebenenfalls farblose Schicht aufzubringen, die mit dem Additiv versetzt ist. Dadurch wird das Verfahren aufwendig und zeitintensiv.

Die DE 27 06 538 offenbart ein Verfahren zum Einprägen oder Einbrennen eines Musters in eine Platte, die beispielsweise aus Holz oder aus einem erhärteten Gipskern besteht, auf dessen wenigstens einer Seite eine Papier-oder Filzschicht aufgebracht wird. Dabei muss das Prägewerkzeug durch die außerordentlich große Oberflächenhärte der zu beprägenden Materialien auf eine sehr hohe Temperatur beheizt werden, weswegen es durch Oxidation und Verschleiß rasch unbrauchbar wird. Diesem Problem wird in der genannten Druckschrift durch Wahl eines optimalen Temperaturintervalles begegnet.

Die US 2004/0086678 offenbart ein Verfahren zur Herstellung einer strukturierten Oberfläche eines Paneels, bei dem auf den Kern zunächst eine Basisbeschichtung aufgebracht wird, um eine strukturierte Oberfläche zu schaffen. Auf diese Oberfläche wird anschließend ein Muster oder Dekor aufgedruckt, das abschließend mit einer Schutzschicht überdeckt wird.

Ausgehend von dieser Problemstellung ist es Aufgabe der Erfindung, die Herstellung von Paneelen mit dekorierter Oberfläche zu vereinfachen und Prägungen in Paneele ohne spezielle Pressbleche zu ermöglichen.

Zur Problemlösung zeichnet sich das Verfahren zur Herstellung eines gattungsgemäßen Paneels durch folgende Schritte aus:
- Aufheizen der Prägewalze auf eine Temperatur von 200 - 500°C,
- Einführen des Paneels zwischen Prägewalze und einer Gegendruckwalze,
- Prägen einer Struktur mit einer Tiefe bis zu 500 µm in die hitzeaktivierbare Kunstharz- oder Lackschicht auf der Ober- und/oder Unterseite des Paneels mit einem Druck von 196 - 1470 N/cm² (20 - 150 kg/cm²).

Durch die nachträgliche Tiefenprägung mit einer Prägewalze kann eine Prägetiefe von 80 bis zu 500 µm vorzugsweise 250 µm an aufgeteilten Paneelen vor der Profilierung erreicht werden. Dazu werden sowohl die Prägewalze als auch die Gegendruckwalze auf eine Temperatur von 200 - 500°C, vorzugsweise 230 - 350°C insbesondere vorzugsweise 250°C aufgeheizt. Durch die hohe Temperatur wird das Kunstharz- oder die Lackschicht auf der Ober- und/oder Unterseite der Paneele angeschmolzen, so dass über die Prägewalze eine Struktur, z.B. ein dreidimensionales Abbild einer Holzoberfläche, in die Paneeloberfläche geprägt werden kann. Zur Prägung wird das Paneel zwischen der Prägewalze und einer Gegendruckwalze, die für den Vortrieb sorgt, eingeführt.

Je schneller die erzielte Produktionsgeschwindigkeit sein soll, desto höher muss die Temperatur der Prägewalze sein. Vorteilhafterweise ist es durch den Einsatz der Walzen möglich, einen hohen Pressdruck von 590 - 1470 N/cm² (60 - 150 kg/cm²) vorzugsweise 785 - 1175 N/cm² (80 - 120 kg/cm²) aufzubringen, um eine Tiefenprägung auf eine Tiefe von bis zu 500 µm zu erreichen. Wird eine Prägetiefe von bis zu 500 µm gewünscht, so kann mit der Prägewalze sowohl in die angeschmolzene Melaminschicht geprägt werden als auch in den darunter liegenden Holzwerkstoff. Vorteilhafterweise können mit den Prägewalzen übergelagerte Strukturen, sog. handscraped Muster, wie z.B. Oberflächen von abgenutzten Holzfußböden mit deutlichen Frühholz-Spätholz-Unterschieden nachgebildet werden.

Es ist aber auch möglich, mit den Prägewalzen dekorsynchrone Strukturen ohne handscraped Muster in Paneele einzuprägen, um eine möglichst genaue Imitation eines natürlichen Werkstoffes zu erzielen.

Dadurch dass mehrere Prägewalzen hintereinander angeordnet werden, können unterschiedliche Strukturen in ein Paneel eingeprägt werden.

Es hat sich gezeigt, dass in die Seitenkanten des Paneels durch die Prägewalze ebenfalls und gegebenenfalls auch zusätzlich Fasen eingeprägt werden können. Vorteilhafterweise können so Bearbeitungskosten gespart werden, da eine spanende Bearbeitung der Paneelseitenkanten zur Erzeugung der Fasen nicht mehr notwendig ist. Da das Paneel vor der Prägung der Fasen schon mit einem Dekor und einem Kunstharz beschichtet ist, ist eine Oberflächenversiegelung der Fase, z.B. durch Lackieren, die nach einer spanenden Bearbeitung erfolgt, nach der Prägung nicht mehr notwendig. Insbesondere bei strukturierten Oberflächen ist eine nachträgliche Lackierung kritisch, da durch den Lackauftrag die dreidimensionale Struktur wieder abgedeckt werden kann.

Da die Paneele durch den hohen Druck und hohen Temperaturen bei der Prägung bananenartig verformt werden können, ist es vorteilhaft, die Paneele nach der Prägung durch Walzen zu kühlen. Hierdurch kann die Verformung wieder behoben werden.

Mit dem erfindungsgemäßen Verfahren ist es auch möglich, bereits geprägte Paneele mit der Prägewalze zu prägen, um so überlagerte Strukturen auf der Oberfläche von Paneelen zu erzeugen.

Die Kunstharzschicht auf der Oberseite und/oder Unterseite der Paneele kann durch einen oder mehrere Druckvorgänge direkt aufgebracht werden. Um besonders dicke Kunstharzschichten zu realisieren, kann das Kunstharz mit einem Flächengewicht von etwa 200 bis 300 g/m² aufgebracht werden. Als Kunstharze können neben Melaminharz auch andere Aminoplastharze, z.B. Harnstoff- oder Phenolharze oder weitere Kunstharze aufgebracht werden. Auch die Lackschicht kann durch einen oder mehrere Druckvorgänge direkt auf die Oberseite und/oder Unterseite aufgebracht werden. Vorzugsweise wird ein elektronenstrahlhärtbarer Lack mit verschleiß- und kratzhemmenden Zusatzstoffen verwendet. Hiervon können etwa 150 g/m² aufgetragen werden. Die Lackschicht wird dann mit einem Elektronenstrahl mit einer Dosisleistung von 60 kGray weiter vollständig ausgehärtet. Nach der Strukturierung stellt sich ein Glanzgrad von größer oder gleich 85 Einheiten (Messung nach EN ISO 2813 unter einem Winkel von 60°) ein.

Die Durchlaufgeschwindigkeit kann 10 bis 60 m/min betragen. Vorzugsweise beträgt sie 30 m/min. Der Liniendruck beim Prägen kann 590 bis 1.470 N/cm² (60 bis 150 kg/cm²) betragen.

Zur Problemlösung zeichnet sich ein weiteres Verfahren zur Herstellung eines gattungsgemäßen Paneels durch folgende Schritte aus:
- Aufheizen der Prägewalze auf eine Temperatur von 200 - 500°C,
- Einführen des Paneels zwischen Prägewalze und einer Gegendruckwalze,
- Prägen mindestens einer Fase an mindestens eine Seitenkante (I, II, III, IV) des Paneels (1) mit einem Druck von 196 - 1470 N/cm² (20 - 150 kg/cm²) durch die Prägewalze.

Durch dieses Verfahren kann auch an die Seitenkanten von Paneelen, die keine Tiefenprägung aufweisen, eine Fase geprägt werden. Die Prägung erfolgt unter hohem Druck und führt zu einer Verformung der Dekor- und Kunstharz- bzw. Lackschicht sowie der darunterliegenden Holzwerkstoffplatte. Eine nachträgliche Versiegelung der Fasenoberfläche ist nicht notwendig, da die Dekor- und Kunstharz- bzw. Lackschicht nicht abgetragen wird. Die Kosten für eine nachträgliche Versiegelung der Fasenoberfläche entfallen und die Produktionskosten können gesenkt werden. Die Prägewalzen weisen zur Fasenprägung an den Seiten ein entsprechendes Profil auf.

Als strahlenhärtbarer Lack kann der zuvor beschriebene elektronenstrahlhärtbare Lack verwendet werden.

Eine erfindungsgemäße Vorrichtung zum Herstellen eines Paneels, insbesondere eines Wand-, Decken- oder Bodenpaneels, aus aufgeteilten Holzwerkstoffplatten mit Seitenkanten, die auf der Ober- und/oder Unterseite ein Dekor aufweisen, das mit einem hitzeaktivierbaren Kunstharz oder einem strahlenhärtbaren Lack beschichtet ist, und bei dem der Aufbau des Paneels aus Holzwerkstoffplatte, Dekor und Kunstharz- oder Lackschicht untereinander verpresst ist, mit mindestens einer Prägewalze und mindestens einer Gegendruckwalze zeichnet sich dadurch aus, dass die Prägewalze auf eine Temperatur von 200 bis 500 °C aufheizbar ist und dass eine Struktur mit einer Tiefe bis zu 500 µm in die hitzeaktivierbare Kunstharz-oder Lackschicht auf der Ober- und/oder Unterseite eines zwischen die Prägewalze und die Gegendruckwalze eingeführten Paneels mit einem Druck von 196 bis 1470 N/cm² (20 bis 150 kg/cm²) einprägbar ist.

Vorteilhafterweise sind die Walzen, Präge- und Gegendruckwalze paneelbreit und entsprechen im Umfang einer Paneellänge. Auf diese Weise ist sichergestellt, dass sich das eingeprägte Muster auf einem Paneel nicht wiederholt. Vorteilhafterweise sind solch schmale Walzen innerhalb sehr kurzer Zeit herstellbar und können problemlos gewechselt werden. So können Produktions- und Investitionskosten niedrig gehalten werden.

Vorteilhafterweise bleibt die Prägung bereits geprägter Paneele, die z.B. eine Synchronpore aufweisen, bei einer nachträglichen Prägung mittels der beheizten Prägewalze erhalten, so dass zwei übereinander gelagerte Prägebilder erzeugt werden können, die sich gegenseitig ergänzen können.

Auch die Gegendruckwalze kann ein Muster bzw. eine Oberflächenrauheit aufweisen, um ein Durchrutschen des Paneels aufgrund des hohen Drucks zu verhindern. Dieses Muster kann zum Beispiel eine Fischgrätstruktur sein, es kann aber auch ein dreidimensionales Logo, zum Beispiel ein Firmenlogo, zur Erhöhung der Rauheit verwendet werden. Verwendet man eine Walze mit Logo als Druckwalze, so ist es unter anderem auch möglich, kostengünstig und zeitnah Schriftzüge oder Logos auf die Paneeloberseite zu prägen, um damit einen hohen Wiedererkennungswert, z.B. bei einer Marketingaktion, für den Hersteller zu erreichen.

Mit dem erfindungsgemäßen Verfahren kann eine Vielzahl unterschiedlicher Strukturen in die Oberfläche von Paneelen eingeprägt werden. So können beispielsweise Oberflächen mit einem handscraped Design erzeugt werden oder Fliesenfugen und Fliesenoberflächen, eingeprägte V-Fugen oder durch unterschiedlich großen Walzen mit verschiedenartigen Radien unregelmäßige V-Fugen genauso wie tiefe Syn-chronporen und die Imitation von Gebrauchs- oder Altersspuren von Holzoberflächen und zuletzt Firmenlogos oder Schriftzüge auf der Unter- oder Oberseite der Paneele.

Ein gattungsgemäßes Paneel zeichnet sich dadurch aus, dass die Struktur wenigstens teilweise eine Tiefe von 500 µm aufweist und zumindest die Oberfläche der Oberseite hochglänzend ist. Hochglänzend heißt hier, dass der Glanzgrad größer oder gleich 85 Einheiten (Messung nach EN ISO 2813) unter einem Winkel von 60° beträgt.

Mit dieser Prägetiefe können besonders tiefe Strukturen, zum Beispiel handscraped Muster erzeugt werden, die auch unter haptischen Gesichtspunkten eine besonders gute Imitation des imitierten Werkstoffes erlauben. Vorteilhafterweise kann das Dekor dabei ein Holz-, Fliesen- oder Fantasiemuster aufweisen. Diese Muster können durch die Prägung von besonders tiefen Strukturen in ihrer authentischen Wirkung noch verstärkt werden. Das Dekor bzw. die Dekorschicht kann dabei wenigstens aus einer Lage bestehen, die entweder als harzimprägniertes Papier oder in einem Direktdruckverfahren ausgeführt bzw. aufgetragen ist. Vorteilhafterweise ist zur Erhöhung der Ähnlichkeit zwischen natürlichem Dekor und dem Dekor auf der Paneeloberfläche die Struktur dekorsynchron ausgeführt.

Durch die Verwendung eines elektronenstrahlhärtbaren Lackes wird eine besonders hochglänzende Oberfläche erzielt.

Die Struktur kann sowohl in die Oberseite als auch in die Unterseite des Paneels geprägt sein.

Anhand einer Zeichnung soll ein Ausführungsbeispiel der Erfindung näher erläutert werden. Es zeigen:
- Figur 1 -: den Verfahrensablauf zur Erzeugung einer Prägung mit Holzstruktur auf der Oberfläche eines Paneels und
- Figur 2 -: den Verfahrensablauf zur Erzeugung eines Fantasiedekors mit Fugenstruktur auf der Oberseite eines Paneels.

Figur 1 zeigt das Verfahren zur Herstellung eines Paneels 1, insbesondere eines Fußbodenpaneels mit Seitenkanten I, II, III, IV, das auf der Oberseite 2 ein Dekor aufweist und mit einem hitzeaktivierbaren Kunstharz beschichtet ist. Dekor und Kunstharzschicht sind untereinander verpresst worden. Das Paneel 1 wird zwischen der Prägewalze 4, die eine Temperatur von ca. 350°C aufweist, und der Gegendruckwalze 5 eingeführt. Durch die Prägewalze 4 wird auf die Oberseite 2 des Paneels 1 ein Druck von 1175 N/cm² (120 kg/cm²) aufgebracht. Durch die beheizte Prägewalze 4 wird das hitzeaktivierbare Kunstharz auf der Oberseite 2 des Paneels 1 aktiviert und durch den hohen Druck wird ein so genanntes handscraped Design in die Oberseite der Paneele 1 eingeprägt. Der Vorschub des Paneels 1 wird durch die Gegendruckwalze 5 realisiert, die gegen die Unterseite 3 des Paneels 1 drückt und zur Erhöhung der Oberflächenrauheit ein Fischgrätenmuster aufweist. Durch die hohe Prägetemperatur wird die hitzeaktivierbare Kunstharzschicht aus Melamin oberflächlich angeschmolzen und kann so nachträglich verformt werden. Die Prägung der Struktur erfolgt hierbei sowohl in die Melaminharzschicht als auch in den darunter liegenden Holzwerkstoff.

Figur 2 zeigt das erfindungsgemäße Verfahren nach Figur 1 mit dem Unterschied, das anstelle einer Holzstruktur im handscraped Design ein Fantasiemuster mit Fliesenfugen in die Oberseite 2 des Paneels 1 mittels einer Prägewalze 4 eingeprägt wird.

Das Verfahren ändert sich nicht, wenn anstelle eines hitzeaktivierbaren Kunstharzes ein hitzeaktivierbarer strahlenhärtbarer, insbesondere elektronenstrahlhärtbarer Lack verwendet wird.

An den Seitenkanten I, II, III, IV ist das Paneel 1 mit zueinander korrespondierenden Feder/Nut-Profilen mit integrierten Verriegelungsmitteln zum lösbaren Verbinden benachbarter Paneele versehen.

### Bezugszeichenliste

- 1: Paneel
- 2: Oberseite
- 3: Unterseite
- 4: Prägewalze
- 5: Gegendruckwalze
- I: Seitenkante
- II: Seitenkante
- III: Seitenkante
- IV: Seitenkante

## Patentansprüche

1. Verfahren zur Herstellung eines Paneels (1), insbesondere eines Wand-, Decken- oder Bodenpaneels, aus aufgeteilten Holzwerkstoffplatten mit Seitenkanten (I, II, III, IV), die auf der Ober- und/oder Unterseite (2, 3) ein Dekor aufweisen, das mit einem hitzeaktivierbaren Kunstharz oder einem strahlenhärtbaren Lack beschichtet ist und der Aufbau aus Holzwerkstoffplatte, Dekor und Kunstharz- oder Lackschicht untereinander verpresst ist, mittels mindestens einer Prägewalze (4) und mindestens einer Gegendruckwalze (5) mit folgenden Schritten:
- Aufheizen der Prägewalze (4) auf eine Temperatur von 200 bis 500°C,
- Einführen des Paneels (1) zwischen Prägewalze (4) und einer Gegendruckwalze (5),
- Prägen einer Struktur mit einer Tiefe bis zu 500 µm in die hitzeaktivierbare Kunstharz- oder Lackschicht auf der Ober- und/oder Unterseite (2) des Paneels (1) mit einem Druck von 196 bis 1470 N/cm² (20 bis 150 kg/cm²).

2. Verfahren nach Anspruch 1, **dadurch gekennzeichnet, dass** dekorsynchrone Strukturen in Paneele (1) geprägt werden.

3. Verfahren nach Anspruch 1 oder 2, **dadurch gekennzeichnet, dass** mehrere Prägewalzen (4) hintereinander angeordnet werden und unterschiedliche Strukturen in die Paneele (1) eingeprägt werden.

4. Verfahren nach einem oder mehreren der voranstehenden Ansprüche, **dadurch gekennzeichnet, dass** mit der Prägewalze (4) Fasen an mindestens eine Seitenkante (I, II, III, IV) der Paneele (1) geprägt werden.

5. Verfahren nach einem oder mehreren der voranstehenden Ansprüche, **dadurch gekennzeichnet, dass** die Paneele (1) nach der Prägung durch Walzen gekühlt werden.

6. Verfahren nach einem oder mehreren der voranstehenden Ansprüche, **dadurch gekennzeichnet, dass** bereits geprägte Paneele (1) durch die Prägewalze (4) geprägt werden.

7. Verfahren nach einem oder mehreren der voranstehenden Ansprüche, **dadurch gekennzeichnet, dass** die Kunstharzschicht durch einen oder mehrere Druckvorgänge aufgebracht wird.

8. Verfahren nach Anspruch 7, **dadurch gekennzeichnet, dass** die Kunstharzschicht mit einem Flächengewicht von etwa 200 bis 300 g/m² aufgebracht wird.

9. Verfahren nach Anspruch 7 oder 8, **dadurch gekennzeichnet, dass** eine Melaminharzschicht aufgebracht wird.

10. Verfahren zur Herstellung eines Paneels (1), insbesondere eines Wand-, Decken- oder Bodenpaneels, aus aufgeteilten Holzwerkstoffplatten mit Seitenkanten (I, II, III, IV), die auf der Ober- und/oder Unterseite (2, 3) ein Dekor aufweisen, das mit einem hitzeaktivierbaren Kunstharz oder einem strahlenhärtbaren Lack beschichtet ist und der Aufbau aus Holzwerkstoffplatte, Dekor und Kunstharz- oder Lackschicht untereinander verpresst ist, mittels mindestens einer Prägewalze (4) und mindestens einer Gegendruckwalze (5) mit folgenden Schritten:
- Aufheizen der Prägewalze (4) auf eine Temperatur von 200 bis 500°C,
- Einführen des Paneels (1) zwischen Prägewalze (4) und einer Gegendruckwalze (5),
- Prägen mindestens einer Fase an mindestens eine Seitenkante (I, II, III, IV) des Paneels (1) mit einem Druck von 196 - 1470 N/cm² (20 - 150 kg/cm²) durch die Prägewalze.

11. Verfahren nach Anspruch 1 oder 10, **dadurch gekennzeichnet, dass** die Temperatur 250°C beträgt.

12. Verfahren nach Anspruch 1 oder 10, **dadurch gekennzeichnet, dass** die Struktur eine Tiefe von 250 µm aufweist.

13. Verfahren nach Anspruch 1, 10 oder 12, **dadurch gekennzeichnet, dass** die Struktur eine Tiefe von mindestens 80 µm aufweist.

14. Verfahren nach Anspruch 1 oder 10, **dadurch gekennzeichnet, dass** der Liniendruck 590 bis 1470 N/cm² (60 bis 150 kg/cm²) beträgt.

15. Verfahren nach einem oder mehreren der voranstehenden Ansprüche, **dadurch gekennzeichnet, dass** die Durchlaufgeschwindigkeit 10 bis 60 m/min beträgt.

16. Verfahren nach Anspruch 15, **dadurch gekennzeichnet, dass** die Durchlaufgeschwindigkeit 30 m/min beträgt.

17. Verfahren nach Anspruch 1 oder 10, **dadurch gekennzeichnet, dass** die Lackschicht elektronenstrahlhärtbar ist.

18. Verfahren nach einem oder mehreren der voranstehenden Ansprüche, **dadurch gekennzeichnet, dass** die Struktur in die Oberseite (2) und die Unterseite (3) geprägt.

19. Vorrichtung zum Herstellen eines Paneels (1), insbesondere eines Wand-, Decken- oder Bodenpaneels, aus aufgeteilten Holzwerkstoffplatten mit Seitenkanten (I, II, III, IV), die auf der Ober- und/oder Unterseite (2, 3) ein Dekor aufweisen, das mit einem hitzeaktivierbaren Kunstharz oder einem strahlenhärtbaren Lack beschichtet ist, und bei dem der Aufbau des Paneels aus Holzwerkstoffplatte, Dekor und Kunstharz- oder Lackschicht untereinander verpresst ist, mit wenigstens einer Prägewalze (4) und mindestens einer Gegendruckwalze (5), **dadurch gekennzeichnet, dass** die Prägewalze (4) auf eine Temperatur von 200 bis 500 °C aufheizbar ist und eine Struktur aufweist, so dass eine Struktur mit einer Tiefe bis zu 500 µm in die hitzeaktivierbare Kunstharz- oder Lackschicht auf der Ober- und/oder Unterseite eines zwischen Prägewalze (4) und Gegendruckwalze (5) eingeführten Paneels mit einem Druck von 196 bis 1.470 N/cm² (20 bis 150 kg/cm²) einprägbar ist.

20. Vorrichtung nach Anspruch 19, **dadurch gekennzeichnet, dass** die Breite der Prägewalze (4) der Paneelbreite entspricht.

21. Vorrichtung nach Anspruch 19 oder 20, **dadurch gekennzeichnet, dass** der Umfang der Prägewalze (4) der Paneellänge entspricht.

22. Vorrichtung nach Anspruch 19, 20 oder 21, **dadurch gekennzeichnet, dass** die Gegendruckwalze (5) ein Muster, insbesondere ein Fischgrätmuster oder ein dreidimensionales Logo aufweist.

## Claims

1. Method for producing a panel (1), in particular a wall, ceiling or floor panel, made of divided wood-based material boards with side edges (I, II, III, IV), which have a decoration on the upper and/or lower side (2, 3), which decoration is coated with a heat-activatable synthetic resin or a radiation-curable varnish, and the structure of wood-based material board, decoration and synthetic resin or varnish layer is pressed together by means of at least one embossing roller (4) and at least one counter-pressure roller (5) comprising the following steps:
- heating the embossing roller (4) to a temperature of 200 to 500°C,
- introducing the panel (1) between the embossing roller (4) and a counter-pressure roller (5),
- embossing a structure with a depth of up to 500 µm into the heat-activatable synthetic resin or varnish layer on the upper and/or lower side (2) of the panel (1) at a pressure of 196 to 1,470 N/cm² (20 to 150 kg/cm²).

2. Method according to claim 1, **characterised in that** decoration-synchronous structures are embossed in panels (1).

3. Method according to claim 1 or 2, **characterised in that** a plurality of embossing rollers (4) are arranged one behind the other and different structures are embossed in the panels (1).

4. Method according to any one or more of the preceding claims, **characterised in that** chamfers are embossed on at least one side edge (I, II, III, IV) of the panels (1) with the embossing roller (4).

5. Method according to any one or more of the preceding claims, **characterised in that** the panels (1) are cooled after the embossing by rollers.

6. Method according to any one or more of the preceding claims, **characterised in that** previously embossed panels (1) are embossed by the embossing roller (4).

7. Method according to any one or more of the preceding claims, **characterised in that** the synthetic resin layer is applied by one or more printing operations.

8. Method according to claim 7, **characterised in that** the synthetic resin layer is applied with a weight per unit area of 200 to 300 g/m².

9. Method according to claim 7 or 8, **characterised in that** a melamine resin layer is applied.

10. Method for producing a panel (1), in particular a wall, ceiling or floor panel, made of divided wood-based material boards with side edges (I, II, III, IV), which have a decoration on the upper and/or lower side (2, 3), which decoration is coated with a heat-activatable synthetic resin or a radiation-curable varnish and the structure of wood-based material board, decoration and synthetic resin or varnish layer is pressed together by means of at least one embossing roller (4) and at least one counter-pressure roller (5) comprising the following steps:
- heating the embossing roller (4) to a temperature of 200 to 500°C,
- introducing the panel (1) between the embossing roller (4) and a counter-pressure roller (5),
- embossing at least one chamfer on at least one side edge (I, II, III, IV) of the panel (1) at a pressure of 196 to 1,470 N/cm² (20 to 150 kg/cm²) by means of the embossing roller.

11. Method according to claim 1 or 10, **characterised in that** the temperature is 250°C.

12. Method according to claim 1 or 10, **characterised in that** the structure has a depth of 250 µm.

13. Method according to claim 1, 10 or 12, **characterised in that** the structure has a depth of at least 80 µm.

14. Method according to claim 1 or 10, **characterised in that** the linear pressure is 590 to 1,470 N/cm² (60 to 150 kg/cm²).

15. Method according to any one or more of the preceding claims, **characterised in that** the throughput speed is 10 to 60 m/min.

16. Method according to claim 15, **characterised in that** the throughput speed is 30 m/min.

17. Method according to claim 1 or 10, **characterised in that** the varnish layer is electron beam-curable.

18. Method according to any one or more of the preceding claims, **characterised in that** the structure is embossed in the upper side (2) and the lower side (3).

19. Device for producing a panel (1), in particular a wall, ceiling or floor panel, made of divided wood-based material boards with side edges (I, II, III, IV), which have a decoration on the upper and/or lower side (2, 3), which decoration is coated with a heat-activatable synthetic resin or a radiation-curable varnish, and in which the structure of the panel made of the wood-based material board, decoration and synthetic resin or varnish layer is pressed together by means of at least one embossing roller (4) and at least one counter-pressure roller (5), **characterised in that** the embossing roller (4) can be heated to a temperature of 200 to 500°C and has a structure such that a structure with a depth of up to 500 µm can be embossed into the heat-activatable synthetic resin or varnish layer on the upper and/or lower side of a panel introduced between the embossing roller (4) and counter-pressure roller (5) at a pressure of 196 to 1,470 N/cm² (20 to 150 kg/cm²).

20. Device according to claim 19, **characterised in that** the width of the embossing roller (4) corresponds to the panel width.

21. Device according to claim 19 or 20, **characterised in that** the periphery of the embossing roller (4) corresponds to the panel length.

22. Device according to claim 19, 20 or 21, **characterised in that** the counter-pressure roller (5) has a pattern, in particular a herringbone pattern or a three-dimensional logo.

## Revendications

1. Procédé de fabrication d'un panneau (1), en particulier d'un panneau mural, d'un panneau de plafond ou d'un panneau de plancher, à base de plaques de matériau dérivé du bois découpées ayant des arêtes latérales (I, II, III, IV) et qui présentent sur la face supérieure et/ou la face inférieure (2, 3) un décor qui est recouvert d'une résine synthétique activable à la chaleur ou d'une laque durcissable par rayonnement, et la construction formée de la plaque de matériau dérivé du bois, du décor et de la couche de résine synthétique ou de laque est compressée ensemble au moyen d'au moins un cylindre de moletage (4) et au moins un cylindre de contre-pression (5), avec les étapes suivantes :
- chauffage du cylindre de moletage (4) à une température de 200 à 500°C,
- introduction du panneau (1) entre cylindre de moletage (4) et un cylindre de contre-pression (5),
- estampage d'une structure d'une profondeur allant jusqu'à 500 µm dans la couche de laque ou de résine synthétique activable à la chaleur, sur la face supérieure et/ou inférieure (2) du panneau (1), avec une pression de 196 à 1470 N/cm² (20 à 150 kg/cm²).

2. Procédé selon la revendication 1, **caractérisé en ce que** l'on estampe dans des panneaux (1) des structures à décor synchrone.

3. Procédé selon la revendication 1 ou 2, **caractérisé en ce que** l'on agence plusieurs cylindres de moletage (4) les uns derrière les autres et on estampe différentes structures dans les panneaux (1).

4. Procédé selon l'une une plusieurs des revendications précédentes, **caractérisé en ce que** l'on estampe avec le cylindre de moletage (4) des chanfreins sur au moins une arête latérale (I, II, III, IV) des panneaux (1).

5. Procédé selon l'une ou plusieurs des revendications précédentes, **caractérisé en ce que** l'on refroidit les panneaux (1) après l'estampage par des cylindres.

6. Procédé selon l'une ou plusieurs des revendications précédentes, **caractérisé en ce que** l'on estampe avec le cylindre de moletage des panneaux (1) déjà estampés.

7. Procédé selon l'une ou plusieurs des revendications précédentes, **caractérisé en ce que** l'on applique la couche de résine synthétique par un ou plusieurs processus de pression.

8. Procédé selon la revendication 7, **caractérisé en ce que** l'on applique la couche de résine synthétique avec un poids surfacique d'environ 200 à 300 g/m².

9. Procédé selon la revendication 7 ou 8, **caractérisé en ce que** l'on applique une couche de résine mélaminique.

10. Procédé de fabrication d'un panneau, en particulier d'un panneau mural, d'un panneau de plafond ou d'un panneau de plancher, à base de plaques de matériau dérivé du bois découpées ayant des arêtes latérales (I, II, III, IV) et qui présentent sur la face supérieure et/ou la face inférieure (2, 3) un décor qui est recouvert d'une résine synthétique activable à la chaleur ou d'une laque durcissable par rayonnement, et la construction formé de la plaque de matériau dérivé du bois, du décor et de la couche de résine synthétique ou de laque est compressée ensemble au moyen d'au moins un cylindre de moletage (4) et au moins un cylindre de contre-pression (5), avec les étapes suivantes :
- chauffage du cylindre de moletage (4) à une température de 200 à 500°C,
- introduction du panneau (1) entre cylindre de moletage (4) et un cylindre de contre-pression (5),
- estampage par le cylindre de moletage d'au moins un chanfrein sur au moins une arête latérale (I, II, III, IV) du panneau (1), avec une pression de 196 à 1470 N/cm² (20 à 150 kg/cm²).

11. Procédé selon la revendication 1 ou 10, **caractérisé en ce que** la température est de 250°C.

12. Procédé selon la revendication 1 ou 10, **caractérisé en ce que** la structure présente une profondeur de 250 µm.

13. Procédé selon la revendication 1, 10 ou 12, **caractérisé en ce que** la structure présente une profondeur d'au moins 80 µm.

14. Procédé selon la revendication 1 ou 10, **caractérisé en ce que** la pression linéique est de 590 à 1470 N/cm² (60 à 150 kg/cm²).

15. Procédé selon l'une ou plusieurs des revendications précédentes, **caractérisé en ce que** la vitesse de passage est de 10 à 60 m/min.

16. Procédé selon la revendication 15, **caractérisé en ce que** la vitesse de passage est de 30 m/min.

17. Procédé selon la revendication 1 ou 10, **caractérisé en ce que** la couche de laque est durcissable par rayonnement électronique.

18. Procédé selon l'une ou plusieurs des revendications précédentes, **caractérisé en ce que** la structure est estampée dans la face supérieure (2) et la face inférieure (3).

19. Dispositif de fabrication d'un panneau (1), en particulier d'un panneau mural, d'un panneau de plafond ou d'un panneau de plancher, à base de plaques de matériau dérivé du bois découpées ayant des arêtes latérales (I, II, III, IV) et qui présentent sur la face supérieure et/ou la face inférieure (2, 3) un décor qui est recouvert d'une résine synthétique activable à la chaleur ou d'une laque durcissable par rayonnement, et dans lequel la construction formée du panneau à base de plaque de matériau dérivé du bois, du décor et de la couche de résine synthétique ou de laque est compressée ensemble, comprenant au moins un cylindre de moletage (4) et au moins un cylindre de contre-pression (5), **caractérisé en ce que** le cylindre de moletage (4) peut être chauffé à une température de 200 à 500°C, et présente une structure, de sorte qu'une structure d'une profondeur allant jusqu'à 500 µm peut être estampée avec une pression de 196 à 1470 N/cm² (20 à 150 kg/cm²), dans la couche de laque ou de résine synthétique activable à la chaleur, sur la face supérieure et/ou inférieure d'un panneau introduit entre cylindre de moletage (4) et un cylindre de contre-pression (5).

20. Dispositif selon la revendication 19, **caractérisé en ce que** la largeur du cylindre de moletage (4) correspond à la largeur de panneau.

21. Dispositif selon la revendication 19 ou 20, **caractérisé en ce que** le périmètre du cylindre de moletage (4) correspond à la longueur du panneau.

22. Dispositif selon la revendication 19, 20 ou 21, **caractérisé en ce que** le cylindre de contre-pression (5) présente un motif, en particulier un motif en arête de poisson ou un logo tridimensionnel.
